# EUROPÄISCHE PATENTSCHRIFT

(11) **EP 1 025 393 B1**
(45) Veröffentlichungstag und Bekanntmachung des Hinweises auf die Patenterteilung: **05.12.2001**
(21) Anmeldenummer: 98955405.0
(22) Anmeldetag: 18.09.1998
(51) Int. Cl.: F23D 14/46, B23K 7/10, B23K 9/28

(54) **GASBRENNER MIT HANDGRIFF**
GAS BURNER WITH HANDLE
BRULEUR AVEC POIGNEE

(30) Priorität: 15.10.1997 DE 19745487
(43) Veröffentlichungstag der Anmeldung: 09.08.2000
(73) Patentinhaber: J. Lorch Ges. & Co. GmbH, D-71111 Waldenbuch (DE)
(72) Erfinder: KUHN, Hans-Peter, D-66809 Nalbach (DE)
(74) Vertreter: Steimle, Josef, Dipl.-Ing.
(86) Internationale Anmeldenummer: EP9805961
(87) Internationale Veröffentlichungsnummer: WO9919671

(56) Entgegenhaltungen:
- EP-A- 0 512 942
- DE-C- 944 541
- DE-C- 3 927 091
- US-A- 3 783 233

## Beschreibung

Die Erfindung betrifft einen Gasbrenner mit einem Handgriff und einem Steckeinsatz.

Handgriffe für Gasbrenner sind bekannt. An diese Handgriffe wird in der Regel der Versorgungsschlauch für die Zufuhr des Gases angeschlossen und der Handgriff kann mit unterschiedlichen Steckeinsätzen bestückt werden. Die unterschiedlichen Steckeinsätze sind an die jeweiligen Bearbeitungsanforderungen angepasst. So kann der Handgriff mit langen oder kurzen Steckeinsätzen mit Runddüsen, Flachdüsen oder dergleichen bestückt werden. Diese Steckeinsätze weisen an ihrem in den Handgriff einzusteckenden Ende eine Umfangsnut auf, in welche ein Riegel einrastet, der in der Aufnahmeöffnung für den Steckeinsatz vorgesehen ist (US-A-3,783,233). Der Steckeinsatz ist nun sicher mit dem Handgriff verbunden und in Axialrichtung festgelegt, so dass er nicht aus dem Handgriff herausrutschen kann. Ein Verdrehen des Steckeinsatzes im Handgriff wird dadurch vermieden, dass der Steckeinsatz an seinem einzusteckenden Ende eine in Umfangsrichtung verlaufende Außenverzahnung aufweist, welche beim Einstecken dieses Endes des Steckeinsatzes in den Handgriff in eine entsprechende Innenverzahnung im Handgriff eingreift. Möchte der Benutzer den Steckeinsatz im Handgriff verdrehen, so muss er durch Betätigung des Riegels den Steckeinsatz entriegeln, aus dem Handgriff herausziehen, verdrehen und anschließend in der gewünschten gedrehten Position wieder einstecken. Dies ist jedoch umständlich und insbesondere bei heißen Steckeinsätzen besteht die Gefahr, dass sich der Benutzer verletzt.

Aus der EP-A-0 512 942 ist ein Schweiß- oder Schneidbrenner bekannt. Zwar kann der Brennerkörper im Handgriff gedreht und in bevorzugten Stellungen arretiert werden, jedoch wird dies nur durch eine aufwändige Konstruktion ermöglicht.

Der Erfindung liegt daher die Aufgabe zugrunde, einen Gasbrenner der eingangs genannten Art derart auszugestalten, dass der Steckeinsatz einfacher gegenüber dem Handgriff verdreht werden kann.

Diese Aufgabe mit einem Gasbrenner gelöst, der die Merkmale des Anspruchs 1 aufweist.

Durch das Arretierelement, welches in seiner Ruhelage in die Umfangsausnehmung eingreift und ein Verdrehen des Steckeinsatzes verhindert, kann dieser auf einfache Weise dadurch verdreht werden, dass das Arretierelement bei eingerastetem Steckeinsatz außer Eingriff mit den Umfangsausnehmungen gebracht wird. Dabei wird das Arretierelement von der Ruhelage in eine Freigabeposition bewegt.

Bei einer Weiterbildung der Erfindung ist vorgesehen, dass der Riegel mit einem Arretierelement gekoppelt ist, welches in die Umfangsausnehmung des Steckeinsatzes eingreift.

Durch den Umstand, dass das Arretierelement, über welches eine Verdrehung des Steckeinsatzes im Handgriff verhindert wird, mit dem Riegel verbunden ist, kann das Arretierelement durch Betätigen des Riegels außer Eingriff mit dem Steckeinsatz gebracht werden, so dass dieser im eingesteckten Zustand im Handgriff verdreht werden kann. Wird also eine andere Drehlage des Steckeinsatzes bezüglich des Handgriffs gewünscht, muss der Steckeinsatz nicht mehr komplett aus dem Handgriff herausgezogen werden, um die Dreharretierung zu lösen. Es muss lediglich der Riegel betätigt werden, da über diesen das Arretierelement betätigt und außer Eingriff mit dem Umfangsausnehmungen gebracht wird. Somit kann der Steckeinsatz ohne Aufwand und schnell in die gewünschte Lage verdreht werden. Außerdem ist die Verletzungsgefahr wesentlich vermindert, da der Steckeinsatz nicht mehr aus dem Handgriff herausgezogen werden muss.

Eine Weiterbildung sieht vor, dass die Ausnehmung eines oder mehrere, insbesondere über den Umfang des Steckeinsatzes verteilt angeordnete Löcher ist. In diese Löcher greift ein als Stift ausgebildetes Arretierelement ein. Auf diese Weise ist der Steckeinsatz in vorbestimmten Drehpositionen arretierbar, in welchen das Arretierelement in die Löcher eingreift. Wie bereits erwähnt, wird die Arretierung dadurch aufgehoben, dass das Arretierelement aus diesen Löchern durch Betätigen des Riegels ausgehoben wird.

Bei einem anderen Ausführungsbeispiel ist vorgesehen, dass die Ausnehmung ein Außenzahnkranz ist. In diesen Außenzahnkranz greift ein mit entsprechenden, radial nach innen weisenden Zähnen ausgebildetes Arretierelement ein. Dabei weist das Arretierelement lediglich so viele Zähne auf, dass dieses problemlos aus dem Außenzahnkranz ausgehoben werden kann und der Außenzahnkranz dann gegenüber dem Arretierelement verdrehbar ist.

Bevorzugt sind der Riegel und das Arretierelement über einen gemeinsamen Entriegelungsknopf betätigbar. Auf diese Weise kann die Anzahl an Bedienelementen am Handgriff verringert werden und der Handgriff ist einfacher zu bedienen. Außerdem kann der Entriegelungsknopf an einem ergonomisch bevorzugten Ort plaziert sein.

Bei einem Ausführungsbeispiel ist vorgesehen, dass der Riegel weiter radial nach innen vorsteht als das Arretierelement. Wird also der Entriegelungsknopf nur leicht betätigt, dann kommt das Arretierelement mit der Umfangsausnehmung außer Eingriff, wobei jedoch der Riegel nach wie vor in die Umfangsnut eingreift. Der Steckeinsatz bleibt also im Handgriff verriegelt, ist jedoch verdrehbar.

Bevorzugt weist der Entriegelungsknopf zwei Betätigungsstellen auf. Diese Betätigungsstellen sind beim Betätigen des Entriegelungsknopfes vorzugsweise fühlbar, was zum Beispiel durch entsprechende Rastmittel bewirkt werden kann.

Mit Vorzug ist die Umfangsausnehmung am Rohr des Steckeinsatzes vorgesehen. Auf diese Weise kann eine direkte Arretierung des Rohres erzielt werden, das heißt die Haltekraft wirkt direkt auf das Rohr ein. Insbesondere sind bei gebogenen Rohren die Abwinklung bzw. Abbiegung des Rohres und die Anordnung der Umfangsausnehmungen aufeinander abgestimmt. Auf diese Weise kann der Steckeinsatz in einer Vorzugsstellung mit dem Handgriff verbunden werden. Es ist jedoch auch denkbar, dass die Umfangsausnehmungen an einem Steckanschluß vorgesehen sind, welcher in das Rohr eingeschraubt oder eingepresst ist.

Vorteilhaft ist das Arretierelement axial neben dem Riegel angeordnet. Somit können auch die Umfangsausnehmungen in Axialrichtung gesehen neben der Umfangsnut vorgesehen sein. Es ist jedoch auch denkbar, dass die Umfangsnut selbst mit den Umfangsausnehmungen versehen ist.

Bei einem bevorzugten Ausführungsbeispiel ist das Arretierelement mit einem den Riegel aufweisenden Riegelelement verbunden, insbesondere in dieses eingeklipst. Das Arretierelement wird dabei von einem aus Metall bestehenden Finger gebildet. Das Riegelelement kann außerdem den Entriegelungsknopf aufweisen.

Weitere Vorteile, Merkmale und Einzelheiten der Erfindung ergeben sich aus den Unteransprüchen. In der nachfolgenden Beschreibung ist unter Bezugnahme auf die Zeichnung ein besonders bevorzugtes Ausführungsbeispiel im Einzelnen beschrieben.

In der Zeichnung zeigen:
- Figur 1: einen Längsschnitt durch einen Handgriff eines Gasbrenners;
- Figur 2: einen Längsschnitt durch einen Steckeinsatz;
- Figur 3: ein abgewinkeltes Rohr eines Steckeinsatzes;
- Figur 4: einen Schnitt IV-IV gemäß Figur 3 durch das Rohr;
- Figur 5: einen Querschnitt durch das Riegelelement; und
- Figur 6: das Arretierelement.

In der Figur 1 ist ein insgesamt mit 1 bezeichneter Handgriff im Längsschnitt dargestellt. Am einen Ende 2 befindet sich ein Anschluß für einen nicht dargestellten Gasschlauch, über welchen der Handgriff 1 mit Gas versorgt wird. Dieses Gas wird über eine Gasleitung 3 einer Einheit 4 zugeführt. In dieser Einheit 4 befinden sich ein nicht dargestelltes Absperrventil, ein Zünder sowie ein Hebelventil, welches über ein Betätigungselement 5 betätigt wird. An die Einheit 4 schließt sich eine weitere Gasleitung 6 an, welche am anderen Ende 7 aus dem Handgriff 1 ausmündet. In dieses Ende 7 kann ein Steckeinsatz 8, wie er in der Figur 2 dargestellt ist, eingeschoben werden. Dabei verrastet eine Umfangsnut 9 mit einem Riegel 10, welcher an einem Riegelelement 11 vorgesehen ist. Der Steckeinsatz 8 ist dadurch unmittelbar mit dem Handgriff 1 verbunden. Dieses Riegelelement 11 ist mit einem Entriegelungsknopf 12 versehen, welcher die Oberseite 13 des Handgriffs 1 überragt, so dass er ertastet und eingedrückt werden kann. In der Figur 1 ist das Riegelelement 11 in der Ruhelage dargestellt, in welcher es von einer Druckfeder 14 gehalten wird. Durch Betätigung des Entriegelungsknopfes 12 in Richtung auf die Druckfeder 14 wird das Riegelelement 11 in eine Freigabestellung verlagert. Dabei kommt der Riegel 10 außer Eingriff mit der Umfangsnut 9, so dass der Steckeinsatz 8 aus dem Ende 7 des Handgriffs 1 herausgezogen werden kann.

Der Steckeinsatz 8 weist ein Rohr 15 auf, welches beim ausführungsbeispiel der Figur 2 ein abgewinkeltes Brennerende 16 besitzt. In das gegenüberliegende Ende 17 ist ein Steckanschluß 18 gepresst oder eingeschraubt, wobei dieser Steckanschluß 18 mit der Umfangsnut 9 versehen ist.

In der Figur 3 ist das Rohr 15 dargestellt und es sind deutlich die Luftöffnungen 19 sowie Umfangsausnehmungen 20 erkennbar. Die Umfangsausnehmungen 20 sind ebenfalls als Löcher 21 ausgebildet.

Die Figur 4 zeigt einen Querschnitt IV-IV, aus welchen ersichtlich ist, dass insgesamt 6 Löcher 21 gleichmäßig über dem Umfang verteilt angeordnet sind. Außerdem liegt die Abwinklung des Rohres 15 in der Vertikalebene 22, in welcher sich ebenfalls zwei Löcher 21 befinden, so dass, wie nachfolgend erläutert, eine Vorzugsstellung für das Rohr 15 bzw. den Steckeinsatz 8 im Handgriff 1 erzeugt wird.

Die Figur 5 zeigt das Riegelelement 11 in vergrößerter Darstellung. In dieses Riegelelement 11 ist ein Arretierelement 23 (Figur 6) eingesetzt. Dieses Arretierelement 23 weist eine Rastnase 24 auf, welche radial nach innen vorsteht.

Wird der Stecksinsatz 8 in das Ende 7 des Handgriffs 1 eingeschoben, dann trifft zunächst der Steckanschluß 18 mit einem freien Ende auf eine Schräge 25 des Riegels 10 und verlagert diesen aus seiner Ruhelage in die Freigabestellung, das heißt entgegen der Kraft der Druckfeder 14 radial nach unten. Dadurch wird aber auch das Arretierelement 23 verlagert. Der Steckanschluß 8 kann nun so weit in den Handgriff 1 eingeschoben werden, bis der Riegel 10 in die Umfangsnut 9 einschnappt und den Steckanschluß 18 und somit den Steckeinsatz 8 im Handgriff 1 verriegelt. Dabei kommt die Rastnase 24 in der Ebene IV-IV (Figur 3) zu liegen. Der Steckeinsatz 8 ist zwar im Handgriff 1 verriegelt, kann jedoch noch so lange verdreht werden, bis die Rastnase 24 in eine Umfangsausnehmung 20 bzw. in ein Loch 21 unter der Kraft der Druckfeder 14 einrastet. Dann weist der Steckeinsatz 8 gegenüber dem Handgriff 1 eine fixierte Drehlage auf.

Durch Betätigen des Entriegelungsknopfes 12 in eine Zwischenstellung kann die Rastnase 24 des Arretierelementes 23 aus dem Loch 21 ausgehoben werden, wobei der Riegel 10 zwar nicht mehr über seine gesamte radiale Länge in die Umfangsnut 9 jedoch noch über einen Teil seiner Länge eingreift und dadurch der Steckeinsatz 8 nach wie vor im Handgriff 1 gegen Auszug verriegelt ist, jedoch verdreht werden kann.

Um den Steckeinsatz 8 vom Handgriff 1 abzuziehen, wird der Entriegelungsknopf 12 weiter eingedrückt, wodurch der Riegel 10 aus der Umfangsnut 9 ausgehoben wird. Der Steckeinsatz 8 ist nun entriegelt. Es können auch Steckeinsätze 8 verwendet werden, die anstelle von Umfangsausnehmungen 20 eine glatte Umfangsfläche aufweisen. Derartige Steckeinsätze 8 sind ebenfalls im Handgriff 1 verriegelbar. Sie sind jedoch nicht gegen Verdrehen fixiert und können daher in verriegeltem Zustand jederzeit in die gewünschte Drehlage gebracht werden.

## Patentansprüche

1. Gasbrenner mit einem Handgriff (1) und einem Steckeinsatz (8), wobei der Steckeinsatz (8) eine Umfangsnut (9) aufweist, in die ein Riegel (10) des Handgriffs (1) einrastet, und der Steckeinsatz (8) im Bereich seiner Umfangsnut (9) mit wenigstens einer Umfangsausnehmung (20) versehen ist, wobei ein am Handgriff (1) in eine Freigabeposition bringbares Arretierelement (23) vorgesehen ist, welches in die Umfangsausnehmung (20) eingreift.

2. Gasbrenner nach Anspruch 1, **dadurch gekennzeichnet, dass** das Arretierelement (23) mit dem Riegel (10) gekoppelt ist.

3. Gasbrenner nach Anspruch 1 oder 2, **dadurch gekennzeichnet, dass** die Umfangsausnehmungen (20) als Löcher (21) ausgebildet und insbesondere über dem Umfang des Steckeinsatzes (8) verteilt sind.

4. Gasbrenner nach Anspruch 1 oder 2, **dadurch gekennzeichnet, dass** die Umfangsausnehmung (20) ein Außenzahnkranz ist.

5. Gasbrenner nach einem der vorhergehenden Ansprüche, dadurch gekennzeichet, dass der Riegel (10) und das Arretierelement (23) über einen gemeinsamen Entriegelungsknopf (12) betätigbar sind.

6. Gasbrenner nach einem der vorhergehenden Ansprüche, **dadurch gekennzeichnet, dass** der Riegel (10) weiter radial nach innen vorsteht als das Arretierelement (23).

7. Gasbrenner nach Anspruch 5 oder 6, **dadurch gekennzeichnet, dass** der Entriegelungsknopf (12) zwei Betätigungsstellungen aufweist.

8. Gasbrenner nach einem der vorhergehenden Ansprüche, **dadurch gekennzeichnet, dass** die Umfangsausnehmung (20) an einem Rohr (15) des Steckeinsatzes (8) vorgesehen ist.

9. Gasbrenner nach Andspruch 8, **dadurch gekennzeichnet, dass** das Rohr (15) und die Anordnung der Umfangsausnehmungen (20) in Umfangsrichtung aufeinander abgestimmt sind.

10. Gasbrenner nach einem der vorhergehenden Ansprüche, **dadurch gekennzeichnet, dass** das Arretierelement (23) axial neben dem Riegel (10) angeordnet ist.

11. Gasbrenner nach einem der vorhergehenden Ansprüche, **dadurch gekennzeichnet, dass** das Arretierelement (23) mit einem den Riegel (10) aufweisenden Riegelelement (11) verbunden, insbesondere in dieses eingeklipst ist.

## Claims

1. Gas burner comprising a handle (1) and a plug insert (8), the plug insert (8) having a peripheral groove (9) into which a lock (10) of the handle (1) latches, and the plug insert (8) is associating with at least one peripheral receptacle (20) in the vicinity of its peripheral grove (9), wherein a catch element (23) provided on the handle (1) which can be brought into a release position and which engages into the peripheral receptacle (20).

2. Gas burner according to claim 1, **characterized in that** the catch element (23) is coupled to the lock (10).

3. Gas burner according to claim 1 or 2, **characterized in that** the receptacle (20) are constructed as holes (21) and preferentially distributed about the periphery of the plug insert (8).

4. Gas burner according to claim 1 or 2, **characterized in that** the receptacle (20) is an outwardly toothed ring.

5. Gas burner according to any one of the preceding claims, **characterized in that** the lock (10) and the catch element (23) can be operated via a common release button (12).

6. Gas burner according to any one of the preceding claims, **characterized in that** the lock (10) protrudes radially further inwardly as the catch element (23).

7. Gas burner according to claim 5 or 6, **characterized in that** the release button (12) has two operating positions.

8. Gas burner according to any one of the preceding claims, **characterized in that** the peripheral receptacle (20) is provided on a pipe (15) of the plug insert (8).

9. Gas burner according to claim 8, **characterized in that** the pipe (15) and the configuration of the peripheral receptacles (20) are adapted to each other in the peripheral direction.

10. Gas burner according to any one of the preceding claims, **characterized in that** the catch element (23) is disposed axially adjacent to the lock (10).

11. Gas burner according to any one of the preceding claims, **characterized in that** the catch element (23) is connected to a lock element (11) having the lock (10) and preferentially snapped therein.

## Revendications

1. Brûleur à gaz avec une poignée (1) et une unité enfichable (8), ladite unité enfichable (8) présentant une gorge (9), dans laquelle s'engage un dispositif de verrouillage (10) de la poignée (1), et étant dotée d'au moins un évidement périphérique (20) au niveau de sa gorge (9), un élément d'arrêt (23) apte à être déplacé en position de relâchement étant prévu sur la poignée (1) et s'encliquetant dans l'évidement périphérique (20).

2. Brûleur à gaz selon la revendication 1, **caractérisé en ce que** l'élément d'arrêt (23) est couplé au dispositif de verrouillage (10).

3. Brûleur à gaz selon la revendication 1 ou 2, **caractérisé en ce que** les évidements périphériques (20) sont des trous (21), en particulier répartis sur la circonférence de l'unité enfichable (8).

4. Brûleur à gaz selon la revendication 1 ou 2, **caractérisé en ce que** l'évidement périphérique (20) est une couronne à denture extérieure.

5. Brûleur à gaz selon l'une des revendications précédentes, **caractérisé en ce que** le dispositif de verrouillage (10) et l'élément d'arrêt (23) peuvent être actionnés par un bouton de déverrouillage commun (12).

6. Brûleur à gaz selon l'une des revendications précédentes, **caractérisé en ce que** le dispositif de verrouillage (10) s'avance radialement plus vers l'intérieur que l'élément d'arrêt (23).

7. Brûleur à gaz selon la revendication 5 ou 6, **caractérisé en ce que** le bouton de déverrouillage (12) a deux positions de commande.

8. Brûleur à gaz selon l'une des revendications précédentes, **caractérisé en ce que** l'évidement périphérique (20) est prévu sur un conduit (15) de l'unité enfichable (8).

9. Brûleur à gaz selon la revendication 8, **caractérisé en ce que** l'agencement des évidements périphériques (20) dans la direction périphérique est adaptée au conduit (15).

10. Brûleur à gaz selon l'une des revendications précédentes, **caractérisé en ce que** l'élément d'arrêt (23) est disposé axialement à côté du dispositif de verrouillage (10).

11. Brûleur à gaz selon l'une des revendications précédentes, **caractérisé en ce que** l'élément d'arrêt (23) est relié à, et en particulier enclipsé dans, un élément de verrouillage (11) présentant le dispositif de verrouillage (10).
